# EUROPÄISCHE PATENTSCHRIFT

(11) **EP 0 191 188 B1**
(45) Veröffentlichungstag und Bekanntmachung des Hinweises auf die Patenterteilung: **08.03.1989**
(21) Anmeldenummer: 85116148.9
(22) Anmeldetag: 18.12.1985
(51) Int. Cl.: D03D 47/12

(54) **Rad, insbesondere Bandrad für den Schusseintrag an einer Webmaschine**
Wheel, particularly a band wheel for the weft insertion in looms
Roue, plus particulièrement roue de guidage de ruban pour l'insertion de la trame dans un métier à tisser

(30) Priorität: 11.02.1985 CH 601/85
(43) Veröffentlichungstag der Anmeldung: 20.08.1986
(73) Patentinhaber: GEBRÜDER SULZER AKTIENGESELLSCHAFT, CH-8401 Winterthur (CH)
(72) Erfinder: Heller, Rudolf, CH-8052 Zürich (CH); Kern, Heiner, CH-8472 Seuzach (CH)
(74) Vertreter: Sparing Röhl Henseler Patentanwälte

(56) Entgegenhaltungen:
- CH-A- 629 859
- FR-A- 319 797
- FR-A- 2 264 114
- FR-A- 2 445 864

## Beschreibung

Die Erfindung bezieht sich auf ein Rad, insbesondere auf ein Bandrad für den Schusseintrag an einer Webmaschine, bestehend aus einer Radnabe und einem damit wirkverbundenen Radkörper.

Aus der CH-PS-629 859 ist für den Schusseintrag an einer Webmaschine ein oszillierend angetriebenes Bandrad bekannt, welches eine Radnabe sowie einen aus einer Vielzahl parallel zur Radachse angeordneten Zellen als Wabenstruktur ausgebildeten Radkörper aufweist, der beidseitig je von einer kreisförmigen Platte verschlossen und mit der Radnabe wirkverbunden ist. Die für die modernen Hochleistungs-Webmaschinen erforderliche Steifigkeit ist bei dem vorstehend beschriebenen Bandrad nicht ausreichend genug gewährleistet.

Es ist daher Aufgabe der Erfindung, ein Bandrad der eingangs genannten Art zu schaffen, mit dem eine Erhöhung der Steifigkeit bei gleichzeitig geringem Eigengewicht und raumsparender Anordnung an der Webmaschine erreicht werden soll.

Diese Aufgabe wird erfindungsgemäss dadurch gelöst, dass der Radkörper im Bereich einer auf der axialen Breite liegenden radialen Verbindungsebene in eine erste Radscheibe mit Stirnwand sowie in eine zweite Radscheibe mit Stirnwand unterteilt ist, und dass die Stirnwände in am Umfang verteilt und korrespondierend zueinander angeordneten ersten Speichenteilen und zweiten Speichenteilen unterteilt sind, von welchen die zweiten Speichenteile je eine taschenartig nach innen gerichtete und auf der Verbindungsebene eine sich im wesentlichen kreuzende Wandstruktur bildende Wandung aufweisen wobei die Wandungen über am Umfang verteilte Wand-Teilstücke in Form von Kreisringausschnitten miteinander wirkverbunden sind.

Durch die in Umfangsrichtung abwechselnde Anordnung der ersten und zweiten Speichenteile, insbesondere aber aufgrund der zweiten Speichenteile mit kreuzender Wandstruktur wird eine hohe Widerstandsfähigkeit gegen Beanspruchung in Querrichtung erreicht, sodass ein gleichmässiger Lauf und hohe Standfestigkeit auch beim Auftreten von Querkräften erreicht wird. Gleichzeitig kann das erfindungsgemässe Bandrad aus einem Material, zum Beispiel aus glasfaserverstärktem Kunststoff hergestellt werden, das ein geringes spezifisches Gewicht (Dichte) aufweist, wodurch ein geringes Massenträgheitsmoment erreicht wird. Damit ist sowohl die Querkraftbelastungsfähigkeit als auch die Herstellung des Bandrades verbessert.

Weitere, zweckmässige Ausgestaltungen der Erfindung ergeben sich aus der folgenden Beschreibung in Verbindung mit der Zeichnung und den Patentansprüchen.

Die Erfindung wird nachstehend anhand der Zeichnung näher beschrieben. Es zeigt:
Fig. 1 in perspektivischer Darstellung die Vorderansicht eines Bandrades,
Fig. 2 das in Seitenansicht dargestellte Bandrad,
Fig. 3 die in Ansicht dargestellte Rückseite des Bandrades gemäss Fig. 2,
Fig. 4 das gemäss der Linie A - A in Fig. 3 im Schnitt und als Sprengzeichnung dargestellte Bandrad, und
Fig. 5 das gemäss der Linie A - A in Fig. 3 im Schnitt und in zusammengebautem Zustand dargestellten Bandrad.

In Fig. 1 ist in perspektivischer Vorderansicht ein in seiner Gesamtheit mit 50 bezeichnetes Bandrad dargestellt, welches um eine in Fig. 1 nicht näher dargestellte Drehachse angetrieben, für den Schusseintrag an einer Webmaschine vorgesehen und ausgebildet ist. Das Bandrad 50 umfasst im wesentlichen eine erste Radscheibe 2, eine Radnabe 10 sowie eine in Fig. 1 nicht sichtbare zweite Radscheibe 12, wobei die beiden Radscheiben 2, 12 einen Radkörper 1 bilden und mit der Radnabe 10 in nicht näher dargestellter Weise wirkverbunden sind. Die Radnabe 10 ist aus Metall, vorzugsweise aus Leichtmetall hergestellt. Die beiden Radscheiben 2, 12 sind aus geeignetem Kunststoff, beispielsweise aus glasfaserverstärktem Kunststoff im Press-, Vakuum-, Tiefziehverfahren oder dergleichen hergestellt.

Die erste Radscheibe 2 besitzt, wie in Fig. 1 dargestellt, einen äusseren Radkranz 6, eine innere Ringscheibe 7 und ist ferner mit am Umfang verteilt angeordneten, die Teile 6, 7 miteinander verbindenden ersten Speichenteilen 3 und zweiten Speichenteilen 5 versehen. Im Bereich eines der zweiten Speichenteile 5 ist ein zur Krafteinleitung ausgebildetes Befestigungsteil 25 für ein nicht dargestelltes Schusseintragsband vorgesehen.

Fig. 2 zeigt das Bandrad 50 in Seitenansicht und man erkennt die erste, beispielsweise die Bandrad-Vorderseite bildende Radscheibe 2 mit den in Richtung zur zweiten Radscheibe 12 geneigt ausgebildeten Speichenteilen 3, sowie die zweite, die im wesentlichen plan ausgebildete Bandrad-Rückseite bildende Radscheibe 12. Am äusseren Umfang der beiden Radscheiben 2, 12 ist ein mit nicht dargestellten Mitteln befestigtes Laufflächenprofil 26 für das Schusseintragsband angeordnet und befestigt.

In Fig. 3 ist die die Rückseite des Bandrades 50 bildende Radscheibe 12 in Ansicht dargestellt, welche ebenfalls mit am Umfang verteilt angeordneten ersten Speichenteilen 13 und zweiten Speichenteilen 15 versehen ist. Im Bereich des einen Speichenteils 15 ist korrespondierend zu dem Teil 25 der Radscheibe 2 das als Gegenstück ausgebildete Befestigungsteil 25' angeordnet.

Die besondere Formgebung der ersten Radscheibe 2 mit den Speichenteilen 3, 5 sowie die Formgebung der zweiten Radscheibe 12 mit den Speichenteilen 13, 15 wird nachstehend anhand der Figuren 4 und 5 näher beschrieben.

Die in Fig. 4 im Profilquerschnitt dargestellte erste Radscheibe 2 besitzt den als Aussenbund ausgebildeten Radkranz 6 sowie einen Innenbund 7". Die Teile 6 und 7" sind im Bereich der Speichenteile 5 durch eine aus mehreren Teilstücken 7', 6" und 6' gebildete Wandung 8 und im Bereich der Speichenteile 3 durch eine Stirnwand 4 miteinander verbunden. Die Wandung 8 umfasst die kegelförmig ausgebildete Ringscheibe 7, das kegelförmige Teilstück 7', das weitgehend senkrecht, oder aber geneigt zur Dreh- und Symmetrieachse X orientierte Teilstück 6" sowie das kegelförmige Teilstück 6'. An die im wesentlichen aus den Teilstücken 7' ,6" ,6' gebildete Wandung 8 für die Speichenteile 5 sind, wie in Fig. 1 dargestellt, in Umfangsrichtung gesehen entsprechende Seitenwände 4' ,4" angeformt, die sich an die kegelförmig ausgebildete Stirnwand 4 der Speichenteile 3 anschliessen. Die Speichenteile 3 sind auf der der Radnabe 10 zugewandten inneren Seite und die Speichenteile 5 auf der gegenüberliegenden äusseren Seite taschenartig ausgebildet.

Die ebenfalls in Fig. 4 im Profilquerschnitt dargestellte Radnabe 10 ist mit einem ersten Flansch 9 mit kegel förmiger Anlagefläche 9' und mit einem zweiten Flansch 11 mit senkrecht zur Drehachse X orientierter Anlagefläche 11' sowie mit Ausnehmungen 10', 10" versehen.

Die im Profilquerschnitt dargestellte zweite Radscheibe 12 hat den als Aussenbund ausgebildeten Radkranz 16 sowie einen Innenbund 17". Die Teile 16, 17" sind im Bereich der Speichenteile 15 durch eine aus mehreren Teil stücken 17, 17', 16" und 16' gebildete Wandung 18 und im Bereich der Speichenteile 13 durch eine Stirnwand 14 miteinander verbunden. Die Wandung 18 umfasst die senkrecht zur Drehachse X orientierte Ringscheibe 17, das kegelförmige Teilstück 17', das senkrecht zur Drehachse X angeordnete Teilstück 16" sowie das kegelförmige Teilstück 16'. An die aus den Teil stücken 17,16', 16' gebildete Wandung 18 der Speichenteile 15 sind, wie in Fig. 3 dargestellt, in Umfangsrichtung gesehen entsprechende Seitenwände 14' ,14" angeformt, die sich an die einzelne, senkrechte Stirnwand 14 der Speichenteile 13 anschliessen. Die Speichenteile 15 der zweiten Radscheibe 12 sind auf der äusseren Seite taschenartig ausgebildet, während die Speichenteile 13 durch die Stirnwand 14 als eine senkrecht zur Drehachse X orientierte und segmentartig am Umfang verteilte Stirnfläche ausgebildet ist.

Fig. 5 zeigt im Profilquerschnitt das gesamte Bandrad 50 (ohne Teil 26) und man erkennt den aus der ersten und zweiten Radscheibe 2, 12 gebildeten Radkörper 1 sowie die Radnabe 10. Die beiden Radscheiben 2,12 sind an den äusseren Radkränzen 6,16 sowie in einer mit VE bezeichneten Verbindungsebene an den segment- und flächenartig ausgebildeten, am Umfang verteilten und jeweils eine Verbindungsstelle VS bildenden Wand-Teilstücken 6", 16" miteinander wirkverbunden. Ferner ist die erste Radscheibe 2 mit dem Innenbund 7" und die zweite Radscheibe 12 mit dem Innenbund 17" mit der Radnabe 10 wirkverbunden. Die beiden Radscheiben 2,12 bilden, wie in Fig. 5 dargestellt, einen Ringraum 20, welcher im Bereich der Speichenteile 5, 15 durch die am Umfang verteilten Verbindungsstellen VS in einen äusseren Ringraum 22 und in einen inneren Ringraum 21 unterteilt ist. Die Radscheiben 2,12 sowie die Radnabe 10 sind durch ein geeignetes Verbindungs-Verfahren, beispielsweise durch eine Klebverbindung an den Elementen 6, 16; 6", 16" sowie 10', 17" und 10", 7" miteinander wirkverbunden.

An dieser Stelle sei darauf hingewiesen, dass aus Gründen der deutlicheren Darstellung in Fig. 4 und Fig. 5 von den am Umfang verteilt angeordneten Speichenteilen 3,13 und 5, 15 nur die unmittelbar in der Schnittebene A - A liegenden Speichenteile dargestellt sind.

Wie in Fig. 5 im Profilquerschnitt dargestellt, bilden die mittels der Wand-Teilstücke 6", 16" fest miteinander wirkverbundenen Wandungen der einzelnen am Umfang verteilten Speichenteile 5,15 (Fig. 1, 3) eine in der Verbindungsebene VE sich im wesentlichen kreuzende Wandstruktur, wodurch eine erhöhte Steifigkeit des Bandrades 50 erreicht und durch die bevorzugte kegelförmige Ausbildung und in bezug auf die Verbindungsebene VE asymmetrische Formgebung der ersten Radscheibe 2 noch erhöht wird.

Das vorstehend beschriebene Bandrad 50 mit der plan und senkrecht zur Drehachse X angeordneten Rückseite (Fig. 2) hat den Vorteil der raumsparenden Anordnung an der nicht näher dargestellten Webmaschine.

Gemäss einer nicht dargestellten Variante besteht jedoch auch die Möglichkeit, das Bandrad mit den beiden Radscheiben in bezug auf die Verbindungsebene VE symmetrisch auszubilden, das heisst, der Radkörper 1 umfasst entweder zwei Radscheiben 2 oder Radscheiben 12, die an den Verbindungsstellen VS miteinander wirkverbunden sind.

Das beschriebene Rad mit den gleichmässig am Umfang verteilt angeordneten sowie mit einer sich im wesentlichen kreuzenden Wandstruktur versehenen Speichenteilen hat eine relativ grosse Steifigkeit und ist gegen auftretende Querkräfte nahezu unempfindlich. Der Anwendungsbereich ist somit nicht nur auf ein Bandrad für den Schusseintrag an einer Webmaschine begrenzt.

## Patentansprüche

1. Rad, insbesondere Bandrad für den Schusseintrag an einer Webmaschine, bestehend aus einer Radnabe (10) und einem damit wirkverbundenen Radkörper (1), dadurch gekennzeichnet, dass der Radkörper (1) durch eine radiale Verbindungsebene (VE) in eine erste Radscheibe (2) mit Stirnwand (4) sowie in eine zweite Radscheibe (12) mit Stirnwand (14) unterteilt ist, und dass die Stirnwände (4, 14) in am Umfang verteilt und korrespondierend zueinander angeordneten ersten Speichenteilen (3,13) und zweiten Speichenteilen (5, 15) unterteilt sind, von welchen die zweiten Speichenteile (5, 15) je eine taschenartig nach innen gerichtete und auf der Verbindungsebene (VE) eine sich im wesentlichen kreuzende Wandstruktur bildende Wandung (8, 18) aufweisen, wobei die Wandungen über am Umfang verteilte Wand-Teilstücke in Form von Kreisringausschnitten (6", 16") miteinander wirkverbunden sind.

3. Rad nach Anspruch 1, dadurch gekennzeichnet, dass die mit den am Umfang verteilten Speichenteilen (3, 5) versehene Stirnwand (4) der ersten Radscheibe (2) in Richtung der Verbindungsebene (VE) geneigt und die mit den am Umfang verteilten Speichenteilen (13, 15) versehene Stirnwand (14) der zweiten Radscheibe (12) parallel zur Verbindungsebene (VE) angeordnet ist.

3. Rad nach Anspruch 1, dadurch gekennzeichnet, dass die mit den ersten und zweiten Speichenteilen (3, 13 und 5, 15) versehenen Stirnwände (4, 14) der beiden Radscheiben (2, 12) zur Verbindungsebene (VE) geneigt oder parallel angeordnet sind.

4. Rad nach Anspruch 1, dadurch gekennzeichnet, dass die sich kreuzende Wandung (8, 18) der zweiten Speichenteile (5, 15) je aus dem im wesentlichen die Verbindungsebene (VE) bildenden Wand-Teilstück (6", 16") sowie aus daran anschliessenden, radial nach aussen und radial nach innen gerichteten, kegelförmigen Wand-Teilstücken (6', 16' und 7, 17') gebildet ist.

5. Rad nach Anspruch 1 und 4 dadurch gekennzeichnet, dass die die Verbindungsebene (VE) bildenden und am Umfang in Segmente unterteilten Wand-Teilstücke (6", 16") in bezug auf eine Drehachse (X) der Radnabe (10) senkrecht oder zu der einen oder anderen Seite etwas geneigt ausgebildet ist.

6. Rad nach Anspruch 1, dadurch gekennnzelchnet, dass die beiden Radscheiben (2,12) an einem äusseren Radkranz (6,16) sowie an den Wand-Teilstücken (6", 16") miteinander und je mit einem Wandteil (7, 17) sowie einem Innenbund (7", 17") mit der Radnabe (10) wirkverbunden sind.

7. Rad nach Anspruch 1, dadurch gekennzeichnet, dass die Speichenteile (3, 5) der ersten Radscheibe (2) sowie die Speichenteile (13,15) der zweiten Radscheibe (12) gleichmässig am Umfang verteilt angeordnet und segmentartig ausgebildet sind.

8. Rad nach Anspruch 1, dadurch gekennzeichnet, dass zwischen einem der zweiten Speichenteile (5, 15) ein Befestigungs-und Krafteinleitungsteil (25, 25') aus Metall angeordnet ist.

9. Rad nach Anspruch 1, dadurch gekennzeichnet, dass die beiden Radscheiben (2, 12) aus Kunststoff, vorzugsweise aus glasfaserverstärktem Kunststoff im Press-, Vakuum-, Tiefzieh- oder einem vergleichbaren Verfahren hergestellt und durch Verkleben mit der Radnabe (10) fest wirkverbunden sind.

10. Verwendung des Rades nach Anspruch 1 als Bandrad für den Schusseintrag an einer Webmaschine.

## Claims

1. A wheel, more particularly a picking band wheel of a weaving machine, the wheel comprising a hub (10) and a body (1) operatively connected thereto, characterised in that the wheel body (1) is subdivided by a radial connecting plane (VE) into a first wheel disc (2) having an end wall (4) and into a second wheel disc (12) having an end wall (14); and the end walls (4, 14) are subdivided into first spoke parts (3,13) and second spoke parts (5,15) distributed around the periphery and corresponding to one another, each second spoke part (5, 15) having a wall (18) which extends inwards pocket-fashion and which forms on the connecting plane (VE) a substantially crossing wall structure, the walls being operatively interconnected by way of wall parts in the form of annular segments (6", 16"), distributed around the periphery.

2. A wheel according to claim 1, characterised in that the end wall (4) of the first disc (2) inclines towards the connecting plane (VE) and the end wall (14) of the second disc (12) is disposed parallel to such plane.

3. A wheel according to claim 1, characterised in that the end walls (4, 14) of the two discs (2, 12) are disposed at an inclination to or parallel to the connecting plane (VE).

4. A wheel according to claim 1, characterised in that the crossing wall (8,18) of the second spoke parts (5, 15) is in each case embodied by the wall part (6", 16") substantially forming the connecting plane (VE) and by conical wall parts (6', 16' and 7', 17') into which the previously- mentioned wall parts (6", 16") merge and which extend radially outwards and radially inwards.

5. A wheel according to claims 1 and 4, characterized in that the segmentally subdivided wall parts (6", 16") forming the connecting plane (VE) are perpendicular or inclined to one or the other side as referred to a rotational axis (X) of the wheel hub (10).

5. A wheel accoriding to claim 1, characterised in that the two weel discs (2, 12) are operatively connected by way of an outer rim (6, 16) and of the wall parts (6", 16") to one another and in each case by way of a wall part (7,17) and of an inner collar (7", 17") to the wheel hub (10).

7. A wheel according to claim 1, charecterised in that the spoke parts (3, 5) of the first disc (2) and the spoke parts (13, 15) of the second disc (12) ere distributed uniformly around the periphery and are segmental.

8. A wheel according to claim 1, characterised in that a fixing and force-introducing part (25, 25') of metal is disposed between one of the second spoke parts (5, 15).

9. A wheel according to claim 1, characterised in that the two discs (2, 12) are mode of plastics, preferably glass fibre reinforced plastics, by pressing or vacuum or deep drawing or a comperable process and are operatively connected to the wheel hub (10) by sticking.

10. Use of the wheel according to claim 1 as a picking bond wheel in a weaving machine.

## Revendications

1. Roue, en particulier roue à ruban pour l'insertion de la trame sur un métier à tisser, constituée d'un moyeu de roue (10) et d'un corps de roue (1) assemblé de manière active à celui-ci, caractérisée en ce que le corps de roue (1) est partagé par un plan d'assemblage (VE) radial en un premier disque de roue (2) avec face frontale (4) et en un deuxième disque de roue (12) avec face frontale (14), et en ce que les faces frontales (4, 14), sont subdivisées en des premiers éléments de rayon (3, 13) et en des deuxièmes éléments de rayon (5, 15) répartis sur le pourtour et disposés de manière à se correspondre, dont les deuxièmes éléments de rayon (5,15) présentent chacun une paroi (8, 18) en forme de poche, dirigée vers l'intérieur, et formant sur le plan d'assemblage (VE) une structure de paroi essentiellement croisée, les parois étant assemblées entre elles de manière active par des parties de pièces de paroi (6", 16") en forme de section d'anneau circulaires, réparties sur le pourtour.

2. Roue selon la revendication 1, caractérisée en ce que la paroi frontale (4) du premier disque de roue (2), pourvue des éléments de rayon (3, 5) répartis sur le pourtour, est inclinée en direction du plan d'assemblage (VE) et en ce que la paroi frontale (14) du deuxième disque de roue (12) pourvue d'éléments de rayon (13, 15) répartis sur le pourtour, est parallèle au plan d'assemblage (VE).

3. Roue selon la revendication 1, caractérisée en ce que les parois frontales (4, 14) des deux disques de roue (2, 12), pourvues des premiers et des deuxièmes éléments de rayon (3, 13 et 5,15), sont inclinées ou parallèles au plan d'assemblage (VE).

4. Roue selon la revendication 1, caractérisée en ce que les parois (8, 18), qui se croisent, des deuxièmes éléments de rayon (5, 15) sont formées chacune par la partie de pièce de paroi (6", 16") formant essentiellement le plan d'assemblage (VE) ainsi que des parties de pièces de paroi (6', 16' et 7', 17') coniques, prolongeant les premières, dirigées radialement vers l'extérieur et radialement vers l'intérieur.

5. Roue selon les revendications 1 et 4, caractérisée en ce que les parties de pièces de paroi (6", 16") formant le plan d'assemblage (VE) et subdivisées en segments sur le pourtour, sont perpendiculaires par rapport à un axe de rotation (X) du moyeu de roue (10) ou légèrement inclinées d'un côté ou de l'autre.

6. Roue selon la revendication 1, caractérisée en ce que les deux disques de roue (2,12) sont assemblés entre eux de manière active sur une jante extérieure (6, 16) ainsi que sur les parties de pièces de parois (6", 16") et chacun avec un élément de paroi (7, 17) ainsi qu'un épaulement intérieur (7", 17"), au moyeu de roue (10).

7. Roue selon la revendication 1, caractérisée en ce que les éléments de rayon (3, 5) du premier disque de roue (2) ainsi que les éléments de rayon (13,15) du deuxième disque de roue (12) sont uniformément répartis sur, le pourtour et en forme de segments.

8. Roue selon la revendication 1, caractérisée en ce qu'un élément de fixation et d'introduction de la force (25, 25') en métal est disposé entre deux des éléments de rayon (5, 15).

9. Roue selon la revendication 1, caractérisée en ce que les deux disques de roue (2, 12) sont réalisés en matière plastique, de préférence en matière plastique renforcée aux fibres de verre, par moulage, sous vide, emboutissage ou par un procédé similaire, et assemblés au moyeu de roue (10) de manière fixe et active par collage.

10. Utilisation de la roue selon la revendication 1, comme roue à ruban pour l'insertion de la trame dans un métier à tisser.
